# EUROPÄISCHE PATENTSCHRIFT

(11) **EP 4 036 371 B1**
(45) Veröffentlichungstag und Bekanntmachung des Hinweises auf die Patenterteilung: **29.10.2025**
(21) Anmeldenummer: 22154722.7
(22) Anmeldetag: 02.02.2022
(51) Int. Cl.: F01C 1/344, F01C 20/08, F01C 20/28, F01C 21/10, F01C 21/00

(54) **DRUCKLUFTMOTOR MIT DREHZUSTANDSMESSUNG SOWIE VERFAHREN ZUR DREHZUSTANDSMESSUNG**
PNEUMATIC MOTOR WITH ROTARY POSITION MEASURING AND METHOD FOR MEASURING ROTATIONAL SPEED
MOTEUR PNEUMATIQUE À MESURE DE L'ÉTAT DE ROTATION, AINSI QUE PROCÉDÉ DE MESURE D'ÉTAT DE ROTATION

(30) Priorität: 02.02.2021 DE 202021100495 U
(43) Veröffentlichungstag der Anmeldung: 03.08.2022
(73) Patentinhaber: AIR-tec-Vogel GmbH, 35460 Staufenberg (DE)
(72) Erfinder: VOGEL, Jörg, 35460 Staufenberg (DE)
(74) Vertreter: Stoffregen, Hans-Herbert

(56) Entgegenhaltungen:
- DE-A1- 102004 027 386
- DE-A1- 102016 115 930
- DE-A1- 102019 118 139

## Beschreibung

Die Erfindung bezieht sich auf eine druckgasbetriebene Antriebseinrichtung umfassend einen Druckgasmotor mit einem Stator, einem relativ zu diesem unter Beaufschlagung mit Druckluft um eine Drehachse drehenden Rotor, der in Längsrichtung der Drehachse verlaufende Lamellenschlitze und eine die Drehachse definierende Rotorwelle aufweist, die über Lagerschilde am Stator drehbar gelagert ist, sowie einer Sensoreinrichtung mit einem Sensorelement zum Ermitteln eines Drehzustands oder einer Drehzahl des Rotors relativ zum Stator, wobei das Sensorelement zur Ermittlung des Drehzustandes oder der Drehzahl des Rotors auf eine mit dem Rotor gekoppelte Markierung ausgerichtet ist.

Eine druckgasbetriebene Antriebseinrichtung der eingangs genannten Art ist aus der DE 20 2016 104 704 U1 (= DE 10 2016 115 930 A1) bekannt. Die druckgasbetriebene Antriebseinrichtung umfasst einen Druckgasmotor mit einem Stator und einem relativ zu diesem unter Beaufschlagung mit Druckgas um eine Drehachse drehenden Rotor, wobei der Rotor eine die Drehachse definierende Rotorwelle aufweist, die über Lagerschilde am Stator drehbar gelagert ist. Der Stator und die Lagerschilde definieren einen Arbeitsraum, in dem der Rotor dreht. Die Antriebseinrichtung umfasst des Weiteren eine Sensoreinrichtung zum Ermitteln eines Drehzustandes des Rotors relativ zum Stator umfasst.

Die Sensoreinrichtung ist ausgebildet, eine Drehzahl des Rotors relativ zum Stator zu ermitteln, wobei die Sensoreinrichtung ein Sensorelement aufweist, welches auf einen außerhalb des Arbeitsraums liegenden Abschnitt der Welle gerichtet ist, an dem eine Markierung angebracht ist.

Dabei ist vorgesehen, dass in einem Gehäuse des Druckgasmotors eine Aufnahme in Form einer Radialbohrung ausgebildet ist, in der das Sensorelement der Sensoreinrichtung so angeordnet ist, dass die Markierung auf dem außerhalb des Arbeitsraums liegenden Abschnitt der Welle erfasst werden kann. Die Markierungen werden durch zwei Ausnehmungen in dem Abschnitt der Welle gebildet.

Nach dem Stand der Technik steht das Sensorelement radial über eine im Wesentlichen zylinderförmige Gehäusewandung des Druckluftmotors über, so dass das radial vorstehende Sensorelement einen platzsparenden Einbau des Druckgasmotors in z. B. eine hohlzylinderförmige Aufnahme einer Vorrichtung, Spindel oder Schraubstocks verhindert.

Die DE 10 2013 020 985 A1 betrifft eine elektrische Maschine, insbesondere für einen Kraftwagen. Die elektrische Maschine umfasst ein Gehäuse, mit einer zumindest teilweise in dem Gehäuse angeordneten Rotorwelle, welche um eine Drehachse relativ zu dem Gehäuse drehbar ist. Ferner ist ein mit der Rotorwelle drehfest verbundenes Rotorteil und ein damit korrespondierendes, zumindest mittelbar am Gehäuse festgelegtes Statorteil vorgesehen, welches eine Sensoreinrichtung zum Erfassen wenigstens einer eine Drehung der Rotorwelle relativ zu dem Gehäuse charakterisierenden Messgröße aufweist. Die Sensoreinrichtung ist als Drehzahl- und/oder Winkelsensor ausgebildet und umfasst einen Statorteil, der zumindest mittelbar am Gehäuse festgelegt ist. Die Sensoreinrichtung umfasst auch ein mit dem Statorteil korrespondierendes Rotorteil, welches drehfest mit der Rotorwelle verbunden ist.

Die DE 10 2015 219 502 A1 betrifft eine Antriebseinrichtung zur Bereitstellung einer Linearbewegung, mit einem Antriebsgehäuse, in dem ein elektrischer Drehantrieb aufgenommen ist, der einen Stator umfasst, in dem ein Rotor drehbeweglich um eine Rotationsachse gegenüber dem Stator angeordnet ist. Der Rotor ist von einer Ausnehmung durchsetzt, die mit einem Innengewinde versehen ist, sowie mit einer Kolbenstange, die sich längs der Rotationsachse des Rotors erstreckt und mit einem auf das Innengewinde angepassten Gewindeabschnitt beweglich im Rotor aufgenommen ist. Der Koppelstange und/oder dem Rotor ist eine Sensoreinrichtung für eine Ermittlung einer Position der Koppelstange gegenüber dem Antriebsgehäuse zugeordnet. Die Sensoreinrichtung ist wahlweise als Schaltmittel oder als Proportionalsensor ausgebildet.

Die DE 10 2016 226 293 A1 betrifft eine bürstenlose elektrische Maschine. Die Maschine umfasst ein Gehäuse, mit wenigstens einem Rotor, der auf einer in dem Gehäuse drehbar gelagerten Welle angeordnet ist, und mit einem Stator, wobei dem Rotor eine berührungsfrei arbeitende Rotorlageerkennungseinrichtung zugeordnet ist. Die Rotorlageerkennungs-einrichtung weist einen auf der Welle drehfest angeordneten mehrpoligen Magnetring und wenigstens einen radial dem Außenumfang des Magnetrings zugeordneten Magnetfeld sensitiven Sensor auf.

Die DE 10 2019 122 046 A1 betrifft eine Vorrichtung zur Messung der Winkelstellung einer Welle. Die Vorrichtung umfasst ein erstes Gehäuseteil sowie eine in dem ersten Gehäuseteil angeordnete und um eine Rotationsachse drehbare Welle. Die Vorrichtung umfasst weiter eine Magneteinheit mit mindestens einem Permanentmagneten, der an der Welle befestigt ist, ein zweites Gehäuseteil mit einem Vorsprung, der sich entlang der Rotationsachse erstreckt, sowie ein im Innern des Vorsprungs des zweiten Gehäuseteils angeordnetes Magnetfeld-Sensorelement.

Der DE 10 2019 118 139 A1 ist ein Drehschieberrotor zu entnehmen, der insbesondere der für Drehschieber-Vakuumpumpen bzw. Drehschieber-Verdichter bestimmt ist. Um den Verschleiß von in Schlitzen verschiebbaren Schiebern zu überwachen, wird den Schlitzten ein Sensor zugeordnet, um die Stellung der Schieber in den Schlitzen zu erfassen.

Aus der DE 10 2004 027 386 A1 ist ein Durchflussmengenfühler bekannt, der einen in einem Deckel eines Gehäuses angeordneten Sensor aufweist, mittels dessen die Bewegung von Zähnen eines Messwerkelements erfasst wird.

Der vorliegenden Erfindung liegt die Aufgabe zugrunde, eine druckgasbetriebene Antriebseinrichtung der eingangs genannten Art derart weiterzubilden, dass eine einfache und platzsparende Montage des Druckgasmotors ermöglicht wird. Insbesondere soll ermöglicht werden, die druckgasbetriebene Antriebseinrichtung auch ohne Gehäuse unmittelbar in einer hohlzylinderförmigen Aufnahme zu montieren.

Die Aufgabe wird durch die Merkmale der Erfindung gemäß des unabhängigen Anspruchs 1 bzw. des unabhängigen Anspruchs 5 gelöst.

Die erfindungsgemäße Ausführung zeichnet sich dadurch aus, dass die Markierung die Lamellenschlitze sind, die sich in eine Stirnfläche des Rotors erstrecken, wobei die Stirnfläche einem der Lagerschilde zugewandt ist und wobei das Sensorelement in einem der Lagerschilde angeordnet und auf die Lamellenschlitze ausgerichtet ist.

Die Erfassung der Markierung erfolgt somit im Arbeitsraum, so dass eine kompakte Bauform ermöglicht wird. Ferner werden die bereits in dem Rotor vorhandenen Lammellenschlitze verwendet, so dass keine neuen Markierungen geschaffen werden müssen.

Gegenüber dem Stand der Technik wird der Vorteil erreicht, dass das Sensorelement nicht radial über eine zylinderförmige Oberfläche des Gehäuses der druckgasbetriebenen Antriebseinrichtung vorsteht. Dadurch wird die Montage der druckgasbetriebenen Antriebseinrichtung in einer zylinderförmigen Aufnahme ermöglicht.

Bei einer besonders bevorzugten Ausführungsform ist vorgesehen, dass in dem Lagerschild eine in axialer Richtung parallel zu der Drehachse verlaufende Aufnahme ausgebildet ist, in der das Sensorelement der Sensoreinrichtung angeordnet ist. Dadurch wird eine besonders kompakte Bauform ermöglicht.

Die Aufnahme kann als eine Axialbohrung ausgebildet sein. Zudem kann die Bohrung als Gewindebohrung ausgeführt sein, in der das Sensorelement eingeschraubt ist.

Das Sensorelement kann als kontaktloser Sensor wie induktiver, kapazitiver, optischer und/oder magnetischer Sensor ausgebildet sein.

Eine besonders kompakte Bauform zeichnet sich dadurch aus, dass das Sensorelement in einem hinteren, d.h. der Antriebsseite abgewandten Lagerschild angeordnet ist.

Gemäß einer eigenerfinderischen Ausführungsform ist aus dem Stand der Technik eine druckgasbetriebene Antriebseinrichtung bekannt, und nicht in den Schutzumfang der vorliegenden Ansprüche fallend, umfassend einen Druckgasmotor mit einem Stator, einem relativ zu diesem unter Beaufschlagung mit Druckluft um eine Drehachse drehenden Rotor, der eine die Drehachse definierende Rotorwelle aufweist, die über Lagerschilde am Stator drehbar gelagert ist, sowie einer Sensoreinrichtung mit einem Sensorelement zum Ermitteln eines Drehzustands oder einer Drehzahl des Rotors relativ zum Stator, wobei das Sensorelement zur Ermittlung des Drehzustands oder der Drehzahl des Rotors auf eine mit dem Rotor gekoppelte Markierung ausgerichtet ist. Dabei ist vorgesehen, dass die Markierung auf einer Stirnfläche eines radial von der Rotorwelle ausgehenden Körpers ausgebildet ist, wobei die Stirnfläche des Körpers einem der Lagerschilde zugewandt ist und wobei das Sensorelement in einem der Lagerschilde angeordnet und auf die Markierung ausgerichtet ist.

Gemäß einer besonders bevorzugten Ausführung ist vorgesehen, dass der Körper der Rotor ist und dass die Stirnfläche mit der Markierung eine Stirnfläche des Rotors ist. Auch dadurch wird eine besonders kompakte und robuste Bauform ermöglicht.

Der Körper kann auch eine Scheibe oder ein Teil einer Scheibe sein, die parallel zu der Stirnfläche des Rotors verläuft und von der Rotorwelle mittig durchsetzt wird. Der Körper kann in einem Arbeitsraum des Rotors oder außerhalb des Arbeitsraums an einem das Lagerschild durchsetzenden Ende der Rotorwelle angeordnet sein.

Weitere Einzelheiten, Vorteile und Merkmale der Erfindung ergeben sich nicht nur aus den Ansprüchen, sondern auch aus der nachfolgenden Beschreibung eines bevorzugten Ausführungsbeispiels.

Es zeigen:
- Fig. 1: eine Schnittdarstellung einer druckgasbetriebenen Antriebseinrichtung,
- Fig. 2: eine perspektivische Darstellung eines Rotors,
- Fig. 3a: eine perspektivische Darstellung des Druckgasmotors ohne Gehäuse,
- Fig. 3b: eine Explosionsdarstellung des Druckgasmotors und
- Fig. 4: eine Schnittdarstellung einer an einen Druckluftmotor anflanschbaren Getriebeeinheit.

Fig. 1 zeigt in Schnittdarstellung eine druckgasbetriebene Antriebseinrichtung 10 mit einen Druckgasmotor 12, der in einem Gehäuse 14 angeordnet ist. Das Gehäuse 14 umfasst eine Hülse 16, die stirnseitig jeweils mit einem Gehäusedeckel 17, 18 abgeschlossen ist.

Der Druckgasmotor 12 umfasst einen Stator 20 und einen relativ zu diesem unter Beaufschlagung von Druckgas um eine Drehachse 22 drehenden Rotor 24 mit einer Rotorwelle 26, die die Drehachse 22 definiert. Die Rotorwelle 26 ist über Lagerelemente 28, 30 jeweils in einem vorderen und einem hinteren Lagerschild 32, 34 an dem Stator 20 drehbar gelagert.

Der Stator 20 umfasst einen in die Hülse 16 eingesetzten Zylinder 36, der einen Antriebsraum 38 umschließt. Der Antriebsraum 38 ist über einen Zufuhrkanal 40 mit Druckgas beaufschlagbar, wobei der Zufuhrkanal 40 durch den Gehäusedeckel 18 und das Lagerschild 32 verläuft und in den Antriebsraum 38 mündet. Die Abluft wird über einen Abluftkanal 42 abgeführt.

Ein vorderer Abschnitt 44 der Rotorwelle 26 ist mit einer Getriebestufe 46 gekoppelt. Die Getriebestufe 46 umfasst eine Antriebswelle 48, die über Lagerelemente 50, 52 in dem Gehäuse 14 drehbar gelagert und über ein Planetengetriebe 54 mit dem Abschnitt 44 der Rotorwelle 26 gekoppelt ist.

Gemäß der Erfindung weist die druckgasbetriebene Antriebseinrichtung 10 eine Sensoreinrichtung 56 auf, um eine Drehzahl des Rotors 24 relativ zum Stator 20 zu ermitteln.

Gemäß der Erfindung ist vorgesehen, dass die Sensoreinrichtung 54 ein Sensorelement 58 aufweist, das in dem hinteren Lagerschild 32 derart angeordnet und ausgerichtet ist, um eine auf einer Stirnfläche 60 des Rotors 24 ausgebildete Markierung 61 abzutasten. Dabei ist vorgesehen, dass das Sensorelement 58 in einer Axialbohrung 62 aufgenommen ist, die parallel oder im Wesentlich parallel zu der Drehachse 22 verläuft und in dem Lagerschild 32 ausgebildet ist.

Fig. 2 zeigt den Rotor 24 mit Rotorwelle 26 in einer perspektivischen Darstellung.

In dem Rotor 24 sind in Längsrichtung, vorzugsweise gleichmäßig in Umfangsrichtung verteilt, Lamellenschlitze 64.1, 64.2, 64.3, 64.4, 64.5 ausgebildet, die sich zumindest bis in die hintere Stirnfläche 60 des Rotors 24 erstrecken und die Markierung 61 ausbilden.

Das Sensorelement 58 ist als berührungsloser Sensor, wie z. B. induktiver Sensor, ausgebildet. Mittels des Sensorelementes 58 werden bei Drehung des Rotors 24 die in der Stirnfläche 60 mündenden Lamellenschlitze 64.1, 64.2, 64.3, 64.4, 64.5 als die Markierung 61 erfasst. Bei einer Drehung des Rotors erfasst das Sensorelement 58 einen Materialwechsel zwischen metallischer Stirnfläche 60 und nichtmetallischem Lamellenschlitz, wodurch jeweils ein Puls erzeugt wird, der durch eine Auswerteeinrichtung ausgewertet werden kann, um die Drehzahl bzw. eine Drehbewegung des Rotors zu erfassen. Bei einer Umdrehung werden bei der dargestellten Ausführungsform somit fünf Impulse erzeugt.

Durch die Anordnung des Sensorelementes 58 in dem Lagerschild 32 und parallel oder im Wesentlichen parallel zu der Drehachse 22 wird eine besonders kompakte Bauform erreicht. Gegenüber dem Stand der Technik wird der Vorteil erreicht, dass die Sensoreinrichtung 56 nicht in radialer Richtung über das zylinderförmige Gehäuse 14 hinausragt.

Folglich kann der Druckluftmotor aufgrund der zylinderförmigen Oberfläche platzsparend in einer hohlzylinderförmigen Aufnahme, auch ohne Gehäuse 14, aufgenommen bzw. integriert werden.

Fig. 3a zeigt den erfindungsgemäßen Druckgasmotor 12 in Form eines eigenerfinderischen Einbaumotors ohne Gehäuse 14, der platzsparend unmittelbar in einer zylinderförmigen Aufnahme z. B. einer Vorrichtung, Spindel oder eines Schraubstocks eingebaut werden kann. Hier zeigt sich der besondere Vorteil der vorliegenden Erfindung, wobei die Sensoreinrichtung 56 in der Axialbohrung 62 des Lagerschildes 32 angeordnet ist und somit die platzsparende Montage auch ohne Gehäuse 14 erst ermöglicht. Die Lagerschilde 32, 34 sind stirnseitig mit dem Stator 20 verbunden und bilden eine kompakte Einheit, die auch ohne Gehäuse 14 verbaut werden kann.

Fig. 3b zeigt eine Explosionsdarstellung des Druckgasmotors 12. Die Lamellenschlitze 64.1, 64.2, 64.3, 64.4, 64.5 sind zur Aufnahme korrespondierender Lamellen 65.1, 65.2, 65.3, 65.4, 65.5 ausgebildet. Die Lamellen 65.1, 65.2, 65.3, 65.4, 65.5 werden in die Lamellenschlitze 64.1, 64.2, 64.3, 64.4, 64.5 eingelegt, so dass diese bei Rotation des Rotors in radialer Richtung beweglich sind und im Betrieb des Motors gegen eine innere Fläche des Zylinders 36 anliegen, wodurch Strömungskanäle zum Antrieb des Rotors 24 ausgebildet werden.

Fig. 4 zeigt eine Schnittdarstellung einer Getriebestufe 66, die mit einer Rotorwelle 68 eines Druckluftmotors 70 gekoppelt ist. Die Getriebestufe 66 umfasst ein Planetengetriebe 72, welches formschlüssig mit einem Ende der Rotorwelle 68 gekoppelt ist. Über das Planetengetriebe 72 wird eine Antriebswelle 74 angetrieben. Die Antriebswelle 74 ist über ein Lagerelement 75 in einem Gehäuse 76 der Getriebestufe 66 drehbar gelagert. Das Gehäuse 76 ist mit einem Gehäusedeckel 78 stirnseitig abgedeckt. In dem Gehäusedeckel 78 ist eine sich in radialer Richtung erstreckende Aufnahme 80, wie Bohrung, ausgebildet, in der eine Sensoreinrichtung 82 aufgenommen ist, die nicht unter den Schutzumfang der vorliegenden Erfindung fällt.

Die Sensoreinrichtung 82 umfasst ein Sensorelement 84, welches mit einer auf der Antriebswelle 74 angeordneten Sensormutter 86 zusammenwirkt. Die Sensormutter 84 weist umfangsseitig verschiedene Magnetisierungen auf, die von dem Sensorelement 84 berührungslos erfasst werden, um die Drehzahl bzw. Drehung der Antriebswelle 74 zu messen.

Durch die Anordnung der Sensoreinrichtung 82 in der Getriebestufe wird ermöglicht, dass das Gehäuse des angeflanschten Druckluftmotors 70 seine zylinderförmige Gestalt beibehält, was für viel Anwendungsfälle von Vorteil ist, um eine optimale Einbauposition für den Druckluftmotor 70 zu ermöglichen.

## Patentansprüche

1. Druckgasbetriebene Antriebseinrichtung (10), umfassend einen Druckgasmotor (12) mit einem Stator (20), einem relativ zu diesem unter Beaufschlagung mit Druckluft um eine Drehachse (22) drehenden Rotor (24), der in Längsrichtung der Drehachse (22) verlaufende Lamellenschlitze (64.1, 64.2, 64.3, 64.4, 64.5) und eine die Drehachse (22) definierende Rotorwelle (26) aufweist, die über Lagerschilde (32, 34) am Stator (20) drehbar gelagert ist, sowie einer Sensoreinrichtung (56) mit einem Sensorelement (58) zum Ermitteln einer Drehzahl des Rotors (24) relativ zum Stator (20), wobei das Sensorelement (58) zur Ermittlung der Drehzahl des Rotors (24) auf eine mit dem Rotor (24) gekoppelte Markierung (61) ausgerichtet ist,
**dadurch gekennzeichnet,**
**dass** die Markierung (61) die Lamellenschlitze (64.1, 64.2, 64.3, 64.4, 64.5) sind, die sich in eine Stirnfläche (60) des Rotors (24) erstrecken, wobei die Stirnfläche (60) einem der Lagerschilde (32, 34) zugewandt ist und wobei das Sensorelement (58) in einem der Lagerschilde (32, 34) angeordnet und auf die Lamellenschlitze (64.1, 64.2, 64.3, 64.4, 64.5) ausgerichtet ist.

2. Druckgasbetriebene Antriebseinrichtung nach Anspruch 1,
**dadurch gekennzeichnet,**
**dass** in dem Lagerschild (32, 34) eine in axialer Richtung parallel zu der Drehachse (22) verlaufende Aufnahme (62) ausgebildet ist, in der das Sensorelement (58) angeordnet ist, wobei vorzugsweise die Aufnahme (62) als eine Axialbohrung ausgebildet ist.

3. Druckgasbetriebene Antriebseinrichtung nach Anspruch 2,
**dadurch gekennzeichnet,**
**dass** die Axialbohrung (62) als Gewindebohrung ausgeführt ist, in der die Sensoreinrichtung (56) mit Sensorelement (58) eingeschraubt ist.

4. Druckgasbetriebene Antriebseinrichtung nach zumindest einem der vorhergehenden Ansprüche,
**dadurch gekennzeichnet,**
**dass** das Sensorelement (58) als kontaktloser Sensor, insbesondere als induktiver, kapazitiver, optischer und/oder magnetischer Sensor ausgebildet ist.

5. Verfahren zur Bestimmung einer Drehzahl eines Rotors (24) einer druckgasbetriebenen Antriebseinrichtung (10), umfassend einen Druckgasmotor (12) mit einem Stator (20), einem relativ zu diesem unter Beaufschlagung mit Druckluft um eine Drehachse (22) drehenden Rotor (24), der in Längsrichtung verlaufende Lamellenschlitze (64.1, 64.2, 64.3, 64.4, 64.5) und eine die Drehachse (22) definierende Rotorwelle (26) aufweist, die über Lagerschilde (32, 34) am Stator (20) drehbar gelagert ist, sowie einer Sensoreinrichtung (56) mit einem Sensorelement (58), das zur Ermittlung der Drehzahl des Rotors (24) auf eine mit dem Rotor (24) gekoppelte Markierung (61) ausgerichtet ist und diese erfasst,
**dadurch gekennzeichnet,**
**dass** als Markierung (61) die Lamellenschlitze (64.1, 64.2, 64.3, 64.4, 64.5) des Rotors (24) erfasst werden, die sich in eine Stirnfläche (60) des Rotors (24) erstrecken, wobei die Stirnfläche (60) einem der Lagerschilde (32, 34) zugewandt ist und wobei das Sensorelement (58) in einem der Lagerschilde (32, 34) angeordnet und auf die Lamellenschlitze (64.1, 64.2, 64.3, 64.4, 64.5) ausgerichtet ist.

6. Verfahren nach Anspruch 5,
**dadurch gekennzeichnet,**
**dass** die Lamellenschlitze (64.1, 64.2, 64.3, 64.4, 64.5) durch das Sensorelement (58) kontaktlos, insbesondere induktiv, kapazitiv, optisch und/oder magnetisch erfasst werden.

## Claims

1. A compressed gas-operated drive unit (10), comprising a gas motor (12) with a stator (20); with a rotor (24) rotating relative thereto about a rotary axis (22) when compressed air is applied to it, and having lamella slots (64.1, 64.2, 64.3, 64.4, 64.5) extending in the longitudinal direction of the rotary axis (22) and a rotor shaft (26) defining the rotary axis (22) and rotatably mounted on the stator (20) using end shields (32, 34); and with a sensor unit (56) with sensor element (58) for determining a speed of the rotor (24) relative to the stator (20), wherein the sensor element (58) is aligned with a marking (61) coupled to the rotor (24) for determining the speed of the rotor (24),
**characterized in**
**that** the marking (61) is provided by the lamella slots (64.1, 64.2, 64.3, 64.4, 64.5) which extend into an end face (60) of the rotor (24), wherein the end face (60) faces one of the end shields (32, 34) and wherein the sensor element (58) is arranged in one of the end shields (32, 34) and aligned with the lamella slots (64.1, 64.2, 64.3, 64.4, 64.5).

2. The compressed gas-operated drive unit according to claim 1,
**characterized in**
**that** a receptacle (62), inside which the sensor element (58) is arranged and which extends in the axial direction parallel to the rotary axis (22), is formed in the end shield (32, 34), wherein the receptacle (62) is preferably designed as an axial hole.

3. The compressed gas-operated drive unit according to claim 2,
**characterized in**
**that** the axial hole (62) is designed as a threaded hole into which the sensor unit (56) with sensor element (58) is screwed.

4. The compressed gas-operated drive unit according to at least one of the preceding claims,
**characterized in**
**that** the sensor element (58) is designed as a contactless sensor, in particular as an inductive, capacitive, optical and/or magnetic sensor.

5. A method for determining a speed of a rotor (24) of a compressed gas-operated drive unit (10), comprising a gas motor (12) with a stator (20); with a rotor (24) rotating relative thereto about a rotary axis (22) when compressed air is applied to it, and having lamella slots (64.1, 64.2, 64.3, 64.4, 64.5) extending in the longitudinal direction and a rotor shaft (26) defining the rotary axis (22) and rotatably mounted on the stator (20) using end shields (32, 34); and with a sensor unit (56) with sensor element (58) which is aligned with a marking (61) coupled to the rotor (24) and which senses said marking for determining the speed of the rotor (24),
**characterized in**
**that** the lamella slots (64.1, 64.2, 64.3, 64.4, 64.5) of the rotor (24), which extend into an end face (60) of the rotor (24), are sensed as a marking (61), wherein the end face (60) faces one of the end shields (32, 34) and wherein the sensor element (58) is arranged in one of the end shields (32, 34) and is aligned with the lamella slots (64.1, 64.2, 64.3, 64.4, 64.5).

6. The method according to claim 5,
**characterized in**
**that** the lamella slots (64.1, 64.2, 64.3, 64.4, 64.5) are detected by the sensor element (58) contactlessly, in particular inductively, capacitively, optically and/or magnetically.

## Revendications

1. Système d'entraînement actionné par gaz comprimé (10), comprenant un moteur pneumatique (12) avec un stator (20), un rotor (24) tournant autour d'un axe de rotation (22) par rapport au stator sous l'effet de l'air comprimé, qui présente des fentes en lamelles (64.1, 64.2, 64.3, 64.4, 64.5) s'étendant dans le sens longitudinal de l'axe de rotation (22) et un arbre de rotor (26) définissant l'axe de rotation (22), qui est monté de manière à pouvoir tourner, au moyen de flasques (32, 34) sur le stator (20), ainsi qu'avec un dispositif capteur (56) avec un élément capteur (58) pour déterminer une vitesse du rotor (24) par rapport au stator (20), sachant que l'élément capteur (58) pour déterminer la vitesse du rotor (24) est dirigé sur un repère (61) couplé au rotor (24).
**caractérisé en ce**
**que** le repère (61) est constitué par les fentes en lamelles (64.1, 64.2, 64.3, 64.4, 64.5),
qui s'étendent dans une surface frontale (60) du rotor (24), sachant que la surface frontale (60) est tournée vers un des flasques (32, 34) et sachant que l'élément capteur (58) est disposé dans un des flasques (32, 34) et est dirigé sur les fentes en lamelles (64.1, 64.2, 64.3, 64.4, 64.5).

2. Système d'entraînement actionné par gaz comprimé selon la revendication 1,
**caractérisé en ce**
**qu'**est constitué, dans le flasque (32, 34), un logement (62) s'étendant parallèlement à l'axe de rotation (22), dans le sens axial, dans lequel est disposé l'élément capteur (58), sachant que de préférence, le logement (62) est conçu sous forme de perçage axial.

3. Système d'entraînement actionné par gaz comprimé selon la revendication 2,
**caractérisé en ce**
**que** le perçage axial (62) est conçu sous forme d'alésage taraudé dans lequel est vissé le dispositif capteur (56) avec élément capteur (58).

4. Système d'entraînement actionné par gaz comprimé selon au moins l'une des revendications précédentes,
**caractérisé en ce**
**que** l'élément capteur (58) est conçu sous forme de capteur sans contact, notamment de capteur inductif, capacitif, optique et/ou magnétique.

5. Procédé de détermination d'une vitesse d'un rotor (24) d'un système d'entraînement actionné par gaz comprimé (10), comprenant un moteur pneumatique (12) avec un stator (20), un rotor (24) tournant autour d'un axe de rotation (22) par rapport au stator sous l'effet de l'air comprimé, qui présente des fentes en lamelles (64.1, 64.2, 64.3, 64.4, 64.5) s'étendant dans le sens longitudinal et un arbre de rotor (26) définissant l'axe de rotation (22), qui est monté de manière à pouvoir tourner, au moyen de flasques (32, 34) sur le stator (20), ainsi qu'avec un dispositif capteur (56) avec un élément capteur (58) qui, pour déterminer la vitesse du rotor (24), est dirigé sur un repère (61) couplé au rotor (24) et le détecte,
**caractérisé en ce**
**que** sont détectées comme repère (61) les fentes en lamelles (64.1, 64.2, 64.3, 64.4, 64.5) du rotor (24), qui s'étendent dans une surface frontale (60) du rotor (24), sachant que la surface frontale (60) est tournée vers un des flasques (32, 34) et sachant que l'élément capteur (58) est disposé dans un des flasques (32, 34) et est dirigé sur les fentes en lamelles (64.1, 64.2, 64.3, 64.4, 64.5).

6. Procédé selon la revendication 5,
**caractérisé en ce**
**que** les fentes en lamelles (64.1, 64.2, 64.3, 64.4, 64.5) sont détectées sans contact par l'élément capteur (58), notamment de manière inductive, capacitive, optique et/ou magnétique.
